# FASCICULE DE BREVET EUROPEEN

(11) **EP 2 675 269 B1**
(45) Date de publication et mention de la délivrance du brevet: **12.11.2014**
(21) Numéro de dépôt: 12709898.6
(22) Date de dépôt: 10.02.2012
(51) Int. Cl.: A63B 21/00, A63B 21/16

(54) **DISPOSITIF D'EXERCICE PHYSIQUE**
VORRICHTUNG FÜR KÖRPERLICHE ÜBUNG
DEVICE FOR PHYSICAL EXERCISE

(30) Priorité: 14.02.2011 FR 1100434; 07.02.2012 FR 1200356
(43) Date de publication de la demande: 25.12.2013
(73) Titulaire: Alazet, Jean, 75005 Paris (FR)
(72) Inventeur: Alazet, Jean, 75005 Paris (FR)
(74) Mandataire: Gosse, Michel
(86) Numéro de dépôt international: PCT/FR2012/000050
(87) Numéro de publication internationale: WO 2012/110714

(56) Documents cités:
- EP-A2- 1 394 094
- GB-A- 2 418 154
- US-A- 4 010 948
- US-A- 4 441 707
- US-A- 5 336 152
- US-A- 5 876 310
- US-A- 6 099 447
- US-A1- 2003 054 924
- US-A1- 2004 053 755
- US-A1- 2005 085 355
- US-A1- 2008 156 922
- US-B1- 6 315 701

## Description

### DOMAINE DE L'INVENTION

La présente invention se rapporte à un dispositif d'exercice physique, entièrement supporté par le corps de l'utilisateur, conçu pour faire travailler les membres supérieurs et/ou inférieurs et plus particulièrement adapté à des activités de plein air en complément de la marche ou du footing.

### EXPOSE DE L'ARRIERE PLAN TECHNOLOGIQUE

Les dispositifs connus destinés aux exercices physiques sont de différents types. Ils consistent généralement :
- soit en des appareils sophistiqués posés à même le sol ;
- soit en des dispositifs élémentaires des types barres de torsion ou élastiques.

Les premiers s'utilisent généralement en salle et les seconds peuvent s'utiliser en tous lieux. Malheureusement, ils ne sont pas toujours adaptés à des activités de plein air en complément de la marche ou du footing.

Les documents US 5 876 310 A, US 4 010 948 A et US 4 441 707 A font partie de l'état de l'art.

### RESUME DE L'INVENTION

L'invention vise à réaliser un dispositif du deuxième type présentant des caractéristiques nouvelles et originales ayant pour but de répondre aux besoins des activités de plein air en complément de la marche ou du footing.

Ledit dispositif se caractérise essentiellement, dans la version basique de l'invention qui est destinée à faire travailler plus particulièrement la partie supérieure du corps et qui comprend une ceinture et deux poignées reliées à ladite ceinture par un lien élastique ;
en ce que chaque poignée est dimensionnée pour contenir, lorsqu'il n'est pas sollicité, autrement dit au repos, l'intégralité de chaque lien élastique qui est guidé et positionné
à l'intérieur de celle-ci par un jeu de poulies ;
et en ce que la longueur au repos et le coefficient élastique de chaque lien élastique sont dimensionnés pour permettre son extension, hors poignée, sur une longueur comprise entre 3 à 5 fois sa longueur au repos afin de permettre l'extension et la rotation, à 360° dans l'espace, des membres supérieurs de l'utilisateur.

Une telle conception à pour avantage :
- d'être simple à réaliser et d'être fiable : absence d'enrouleur automatique souvent à l'origine de dysfonctionnements ;
- de ne plus avoir d'élastique qui pende ;
- d'avoir un faible encombrement et un faible poids : indispensable pour la marche et le footing.

Il se caractérise également, dans une réalisation additionnelle optionnelle de l'invention qui est destinée à faire travailler plus particulièrement le bas du corps, en ce qu'il comporte un rouleau dorsal fixé, de manière amovible, à la ceinture.

Une telle réalisation, permet de s'appuyer sur un élément vertical, notamment un mur, un réverbère, un encadrement de porte ou un tronc d'arbre, et de déplacer, en rotation, le rouleau le long de celui-ci sous l'effet de la flexion et de l'extension des membres inférieurs de l'utilisateur.

Il se caractérise également, dans une réalisation améliorée de l'invention, en ce que la poignée est réalisée en deux parties :
- une première conçue pour loger, lorsqu'il est au repos, l'intégralité du lien élastique qui est guidé et positionné à l'intérieur de celle-ci par un jeu de poulies ;
- une deuxième conçue pour constituer le moyen de préhension ergonomique et pour tourner à 360° autour de ladite première partie au moyen d'un axe les reliant entre elles.

Pour permettre la rotation à 360° dans l'espace des membres supérieurs sans avoir à modifier la position des mains sur la poignée et sans solliciter, principalement en torsion, le lien élastique, la deuxième partie de la poignée est traversée par une extension de l'axe reliant les deux parties de manière à tourner à 360°sur elle même. Les frottements du lien élastique sur la poignée, à l'origine d'une usure prématurée de celui-ci, sont également fortement diminués.

Il se caractérise également, dans une autre réalisation améliorée de l'invention, en ce que le lien élastique est réalisé en deux parties distinctes, disposées côte à côte, guidées par des poulies distinctes, disposées côte à côte, reliées, chacune, à la ceinture par un moyen permettant leur solidarisation et leur désolidarisation à la demande de l'utilisateur.

Une telle réalisation permet de modifier la tension de l'élastique en cours d'usage. Par exemple, une partie peut constituer 1/3 de la puissance totale et l'autre les 2/3. On pourra ainsi avoir trois possibilités de tensions élastiques, à savoir : 1/3 avec l'une en action, 2/3 avec l'autre en action et 3/3 avec les deux en action.

Cela est d'autant plus réalisable que la partie d'élastique non utilisée est entièrement contenue dans la poignée éliminant ainsi toute gêne ou tout démontage de celle-ci dans son intégralité pour répondre à cet impératif.

Il se caractérise également, dans une réalisation avantageuse de l'invention, en ce que la ceinture est constituée d'une partie centrale, en matériau flexible, associée à deux moyens symétriques destinés, chacun, au maintien de l'extrémité libre du lien élastique correspondant et de deux parties latérales, identiques, en matériau souple, pourvues, à une extrémité, de moyens destinés assurer leur fixation à des ouvertures symétriques aménagées sur la partie centrale et pourvues, à l'autre extrémité, de moyens destinés à assurer la liaison ajustable, notamment du type auto-agrippant, desdites extrémités libres en vue du maintien de la ceinture à la taille de l'utilisateur,.

Le dispositif selon l'invention possède l'avantage d'être simple à réaliser et d'avoir un faible encombrement et un faible poids.

Il permet de faire travailler indifféremment la partie supérieure et inférieure du corps en effectuant des mouvements de gymnastique libres tout en marchant ou en courant et ce sans être gêné par un quelconque matériel de musculation traditionnel.

Lorsqu'il n'est pas sollicité, le dispositif selon l'invention ne présente aucune gêne puisque les poignées sont au contact de la ceinture et le rouleau fixé à l'arrière. Il peut être même enlevé puisque amovible.

En outre, il est entièrement supporté par le corps de l'utilisateur de par sa fixation à la taille de celui-ci.

### PRESENTATION DES FIGURES

Les caractéristiques et les avantages de l'invention vont apparaître plus clairement à la lecture de la description détaillée qui suit d'au moins un mode de réalisation préféré de celle-ci donné à titre d'exemple non limitatif et représenté aux dessins annexés.

Sur ces dessins :
- la figure 1 est une vue en perspective de l'ensemble « ceinture, poignées et rouleau » selon l'invention ;
- la figure 2 est une vue intérieure d'une poignée montrant le lien élastique en position de repos et ses moyens de positionnement et de guidage à l'intérieur de celle-ci ;
- la figure 3 est une vue intérieure d'une poignée réalisée en deux parties rotatives entre elles, la première conçue pour loger le lien élastique en position repos et ses moyens de positionnement et de guidage à l'intérieur de celle-ci, la deuxième conçue pour constituer le moyen de préhension ergonomique ;
- la figure 4 est une vue en perspective de l'extrémité du logement de l'élastique mettant en évidence le lien élastique réalisé en deux parties.

### DESCRIPTION DETAILLEE DE L'INVENTION

Le dispositif représenté comprend une ceinture (1) et deux poignées (2) reliées à ladite ceinture par un lien élastique (3).

Chaque poignée (2) est dimensionnée pour contenir, lorsqu'il n'est pas sollicité, autrement dit au repos, l'intégralité de chaque lien élastique (3) qui est guidé et positionné à l'intérieur de celle-ci par un jeu de poulies (25).

La longueur au repos et le coefficient élastique de chaque lien élastique (3) sont dimensionnés pour permettre son extension, hors poignée, sur une longueur comprise entre 3 à 5 fois sa longueur au repos afin de permettre l'extension et la rotation, à 360° dans l'espace, des membres supérieurs de l'utilisateur.

Le dispositif comporte un rouleau dorsal (4) fixé, de manière amovible, à la ceinture (1).

Chaque poignée (2) peut être réalisée en deux parties :
- une première (21) conçue pour loger, lorsqu'il est au repos, l'intégralité du lien élastique (3) qui est guidé et positionné à l'intérieur de celle-ci par un jeu de poulies (25) ;
- une deuxième (22) conçue pour constituer le moyen de préhension ergonomique et pour tourner à 360° autour de ladite première partie au moyen d'un axe (23) les reliant entre elles.

La deuxième partie (22) de la poignée (2) peut être traversée par une extension de l'axe (23) de manière à tourner à 360°sur elle même.

Ledit axe peut être relié à la première partie (21) en un point central (28).

La deuxième partie (22) de la poignée (2) peut comporter un élément (24), coulissant sur celle-ci, conçu pour être positionné en fonction de la largeur de la main de l'utilisateur.

Le lien élastique (3) peut être réalisé en deux parties distinctes (31) et (32), disposées côte à côte, guidées par des poulies distinctes (26) et (27), disposées côte à côte, reliées, chacune, à la ceinture par un moyen (5) permettant leur solidarisation et leur désolidarisation à la demande de l'utilisateur.

Le lien élastique (3) de la figure 2 comporte une extrémité (33) et celui (3) de la figure 3 comporte une extrémité (34) qui sont destinées à être fixées à la ceinture (1).

La ceinture (1) peut être constituée d'une partie centrale (11), en matériau flexible, associée à deux moyens symétriques (5) destinés, chacun, au maintien de l'extrémité libre du lien élastique (3) correspondant et de deux parties latérales (12), identiques, en matériau souple, pourvues, à une extrémité, de moyens (13) destinés assurer leur fixation à des ouvertures symétriques (14) aménagées sur la partie centrale (11) et pourvues, à l'autre extrémité, de moyens (15) destinés à assurer la liaison ajustable desdites extrémités libres en vue du maintien de la ceinture (1) à la taille de l'utilisateur.

La partie centrale (11) de la ceinture (1) peut être réalisée en PVC d'épaisseur 1,5 mm. Les parties latérales (12), identiques, de la ceinture (1) peuvent être réalisées en tissu. Le rouleau dorsal (4) est monté, libre en rotation, sur un support (41) qui est fixé, de manière amovible, à des moyens de fixation (6) appartenant à la partie centrale (11) de la ceinture (1).

Il pourrait également être monté de manière non démontable sur la ceinture.

Il pourrait également ne pas être monté du tout sur la ceinture dans une réalisation simplifiée de l'invention conçue pour ne faire travailler que la partie supérieure du corps.

## Revendications

1. Dispositif d'exercice physique, entièrement supporté par le corps de l'utilisateur, comprenant, pour faire travailler le haut du corps, une ceinture (1) pourvue de moyens de fixation ajustables, deux poignées latérales (2) et deux liens élastiques (3) reliant, chacun, chaque poignée à ladite ceinture (1) ;
**caractérisé en ce que** chaque poignée (2) est dimensionnée pour contenir, lorsqu'il n'est pas sollicité, autrement dit au repos, l'intégralité de chaque lien élastique (3) qui est guidé et positionné à l'intérieur de celle-ci par un jeu de poulies (25) ;
et **en ce que** la longueur au repos et le coefficient élastique de chaque lien élastique (3) sont dimensionnés pour permettre son extension, hors poignée, sur une longueur comprise entre 3 à 5 fois sa longueur au repos afin de permettre l'extension et la rotation, à 360° dans l'espace, des membres supérieurs de l'utilisateur.

2. Dispositif, selon la revendication 1, **caractérisé en ce qu'**il comporte, pour faire travailler le bas du corps, un rouleau dorsal (4) fixé, de manière amovible, à la ceinture (1) et destiné à rouler sur une paroi sous l'effet de la flexion et de l'extension des membres inférieurs

3. Dispositif, selon la revendication 1, **caractérisé en ce que** chaque poignée (2) est réalisée en deux parties :
- une première (21) conçue pour loger, lorsqu'il est au repos, l'intégralité du lien élastique (3) qui est guidé et positionné à l'intérieur de celle-ci par un jeu de poulies (25) ;
- une deuxième (22) conçue pour constituer le moyen de préhension ergonomique et pour tourner à 360° autour de ladite première partie au moyen d'un axe (23) les reliant entre elles.

4. Dispositif, selon la revendication 3, **caractérisé en ce que** la deuxième partie (22) de la poignée (2) est traversée par une extension de l'axe (23) de manière à tourner à 360°sur elle même.

5. Dispositif, selon la revendication 3, **caractérisé en ce que** la deuxième partie (22) de la poignée (2) comporte un élément (24), coulissant sur celle-ci, conçu pour être positionné en fonction de la largeur de la main de l'utilisateur.

6. Dispositif, selon les revendications 1, **caractérisé en ce que** le lien élastique (3) est réalisé en deux parties distinctes (31) et (32), disposées côte à côte, guidées par des poulies distinctes (26) et (27), disposées côte à côte, reliées, chacune, à la ceinture par un moyen (5) permettant leur solidarisation et leur désolidarisation à la demande de l'utilisateur.

7. Dispositif, selon la revendication 1, **caractérisé en ce que** la ceinture (1) est constituée d'une partie centrale (11), en matériau flexible, associée à deux moyens symétriques (5) destinés, chacun, au maintien de l'extrémité libre du lien élastique (3) correspondant et de deux parties latérales (12), identiques, en matériau souple, pourvues, à une extrémité, de moyens (13) destinés assurer leur fixation à des ouvertures symétriques (14) aménagées sur la partie centrale (11) et pourvues, à l'autre extrémité, de moyens (15) destinés à assurer la liaison ajustable desdites extrémités libres en vue du maintien de la ceinture (1) à la taille de l'utilisateur.

8. Dispositif, selon la revendication 2, **caractérisé en ce que** le rouleau dorsal (4) est monté, libre en rotation, sur un support (41) qui est fixé, de manière amovible, à des moyens de fixation (6) appartenant à la partie centrale (11) de la ceinture (1).

## Patentansprüche

1. Trainingsvorrichtung, die vollständig vom Körper des Benutzers getragen wird, die zum Trainieren des Oberkörpers einen Gürtel (1) umfasst, der mit einstellbaren Befestigungsmitteln versehen ist, zwei seitliche Griffe (2) und zwei elastische Bänder (3), die jeweils jeden Griff mit dem Gürtel (1) verbinden,
**dadurch gekennzeichnet, dass** jeder Griff (2) bemessen ist, um, wenn er nicht beansprucht wird, das heißt im Ruhezustand, jedes elastische Band (3), das in seinem Inneren durch einen Scheibensatz (25) geführt und positioniert ist, zur Gänze aufzunehmen,
und dass die Länge im Ruhezustand und der Elastizitätskoeffizient jedes elastischen Bands (3) ausgelegt sind, um sein Dehnen außerhalb des Griffs auf eine Länge zwischen 3 und 5 Mal seiner Länge im Ruhezustand zu erlauben, um das Strecken und das Drehen um 360° im Raum der oberen Gliedmaße des Benutzerz zu erlauben.

2. Vorrichtung nach Anspruch 1, **dadurch gekennzeichnet, dass** sie zum Traninieren des Unterkörpers eine Rückenrolle (4) umfasst, die abnehmbar an dem Gürtel (1) befestigt und dazu bestimmt ist, auf einer Wand unter der Einwirkung der Biegung und des Streckens der unteren Gliedmaßen zu rollen.

3. Vorrichtung nach Anspruch 1, **dadurch gekennzeichnet, dass** jeder Griff (2) aus zwei Teilen hergestellt ist:
- ein erster (21), der konzipiert ist, um, wenn er im Ruhezustand ist, das elastische Band (3), das in seinem Inneren durch einen Scheibensatz (25) geführt und positioniert ist, zur Gänze aufzunehmen,
- ein zweiter (22), der konzipiert ist, um das ergonomische Mittel zum Ergreifen und Drehen um 360° um den ersten Teil mittels einer Achse (23), die sie miteinander verbindet, zu bilden.

4. Vorrichtung nach Anspruch 3, **dadurch gekennzeichnet, dass** der zweite Teil (22) des Griffs (2) von einer Erweiterung der Achse (23) derart durchquert ist, dass er um 360° um sich selbst dreht.

5. Vorrichtung nach Anspruch 3, **dadurch gekennzeichnet, dass** der zweite Teil (22) des Griffs (2) ein Element (24) umfasst, das auf diesem gleitet, das ausgelegt ist, um in Abhängigkeit von der Breite der Hand des Benutzers positioniert zu sein.

6. Vorrichtung nach Anspruch 1, **dadurch gekennzeichnet, dass** das elastische Band (3) aus zwei getrennten Teilen (31) und (32) hergestellt ist, die nebeneinander angeordnet sind, die von getrennten Scheiben (26) und (27), die nebeneinander angeordnet sind, geführt sind, die jeweils mit dem Gürtel durch ein Mittel (5) verbunden sind, das ihre feste Verbindung und ihr Lösen auf Anfrage des Bnutzers erlaubt.

7. Vorrichtung nach Anspruch 1, **dadurch gekennzeichnet, dass** der Gürtel (1) aus einem zentralen Teil (11), aus biegsamem Material besteht, verbunden mit zwei symmetrischen Mitteln (5), die jeweils zum Halten des freien Endes des entsprechenden elastischen Bands (3) bestimmt sind, und aus zwei identischen seitlichen Teilen (12) aus geschmeidigem Material, die an einem Ende mit Mitteln (13) versehen sind, die dazu bestimmt sind, ihre Befestigung an symmetrischen Öffnungen (14) sicherzustellen, die auf dem zentralen Teil (11) eingerichtet sind, und am anderen Ende mit Mitteln (15) versehen sind, die dazu bestimmt sind, die einstellbare Verbindung der freien Enden zum Halten des Gürtels (1) an der Taille des Benutzers sicherzustellen.

8. Vorrichtung nach Anspruch 2, **dadurch gekennzeichnet, dass** die Rückenrolle (4) frei drehend auf einem Träger (41) montiert ist, der abnehmbar an Befestigungsmitteln (6) befestigt ist, die zu dem zentralen Teil (11) des Gürtels (1) gehören.

## Claims

1. Physical exercise device, entirely supported by the body of the user, comprising, in order to exercise the upper portion of the body, a belt (1) provided with adjustable means for attaching, two side handles (2) and two resilient links (3) each one connecting each handle to said belt (1);
**characterised in that** each handle (2) is sized so as to contain, when it is not solicited, in other words when it is at rest, the entirety of each resilient link (3) which is guided and positioned inside the latter by a set of pulleys (25);
and **in that** the length at rest and the coefficient of resilience of each resilient link (3) are sized to allow for the extension thereof, out of the handle, over a length between 3 to 5 times its length at rest in order to allow for the extension and the 360° rotation in space, of the upper limbs of the user.

2. Device, according to claim 1, **characterised in that** it comprises, in order to exercise the lower portion of the body, a back roller (4) attached, removably, to the belt (1) and intended to roll on a wall under the effect of the bending and extending of the lower limbs.

3. Device, according to claim 1, **characterised in that** each handle (2) is carried out in two portions:
- a first portion (21) designed to house, when it is at rest, the entirety of the resilient link (3) which is guided and positioned inside the latter by a set of pulleys (25) ;
- a second portion (22) designed to form the means for ergonomic grasping and for the 360° rotation about said first portion by means of an axis (23) connecting them together.

4. Device, according to claim 3, **characterised in that** an extension of the axis (23) passes through the second portion (22) of the handle (2) in such a way as to rotate 360° about itself.

5. Device, according to claim 3, **characterised in that** the second portion (22) of the handle (2) comprises an element (24), sliding on the latter, designed to be positioned according to the width of the hand of the user.

6. Device, according to claim 1, **characterised in that** the resilient link (3) is carried out in two separate portions (31) and (32), arranged side by side, guided by separate pulleys (26) and (27), arranged side by side, each one connected to the belt by a means (5) that allows them to be attached and detached at the request of the user.

7. Device, according to claim 1, **characterised in that** the belt (1) is comprised of a central portion (11), made of flexible material, associated with two symmetrical means (5) each intended for the maintaining of the free end of the corresponding resilient link (3) and of two identical side portions (12), made of flexible material, provided, at one end, with means (13) intended to provide for their fastening to symmetrical openings (14) arranged on the central portion (11) and provided, at the other end, with means (15) intended to provide the adjustable connection of said free ends for the purposes of maintaining the belt (1) on the waist of the user.

8. Device, according to claim 2, **characterised in that** the back roller (4) is mounted, able to freely rotate, on a support (41) which is attached, removably, to means for fastening (6) that belong to the central portion (11) of the belt (1).
